# FASCICULE DE BREVET EUROPEEN

(11) **EP 0 026 706 B1**
(45) Date de publication et mention de la délivrance du brevet: **12.09.1984**
(21) Numéro de dépôt: 80401361.3
(22) Date de dépôt: 25.09.1980
(51) Int. Cl.: E21B 47/022

(54) **Procédé et appareil pour la détermination de paramètres de direction d'un puits exploré en continu**
Vorrichtung und Apparat zum Bestimmen der Richtungsparameter eines kontinuierlich untersuchten Bohrloches
Process and device for determining the directional parameters of a continuously explored well

(30) Priorité: 27.09.1979 FR 7924029
(43) Date de publication de la demande: 08.04.1981
(73) Titulaire: SOCIETE DE PROSPECTION ELECTRIQUE SCHLUMBERGER, F-75340 Paris Cédex 07 (FR); Schlumberger Limited, New York, N.Y. 10017 (US)
(72) Inventeur: Ringot, Jean, F-91190 Gif sur Yvette (FR)
(74) Mandataire: Hagel, Francis

## Description

La présente invention concerne un procédé et un appareil pour la détermination de paramètres de direction d'un puits en fonction de la profondeur, et plus particulièrement un procédé et un appareil qui utilisent les signaux de mesure d'un accéléromètre et d'un magnétomètre à trois axes sensibles logés dans une sonde explorant le puits. La sonde est continûment déplacée dans le puits pendant la mesure. Dans le cas le plus courant, le signal de l'accéléromètre est préfiltré, puis combiné au signal du magnétomètre pour le débarrasser de l'altération qu'il subit en raison du déplacement de la sonde dans le puits, puis soumis à un filtrage passe-bas très sélectif, et enfin à nouveau combiné au signal du magnétomètre pour la détermination de paramètres de direction du puits.

L'écorce terrestre est constituée de couches de natures, d'epaisseurs de d'inclinaisons diverses, et il est depuis longtemps apparu que toute information concernant les couches successives, et en particulier leur inclinaison, présentait un intérêt certain dans des domaines tels que celui de la recherche pétrolière. Cependant, de telles informations sur l'inclinaison des couches n'étant pas directement accessibles dans l'état actuel de la technique, on a classiquement recours à des sondes, que l'on déplace dans un puits traversant ces couches, et qui fournissent des informations sur leur orientation par rapport aux couches traversées par le puits.

On comprend aisément que ces informations représentatives d'une orientation de nature relative soient insuffisantes et qu'il soit par conséquent nécessaire, pour connaître l'orientation des couches, de déterminer l'orientation topographique tridimensionnelle du puits et la position prise par la sonde dans le puits à la profondeur d'investigation.

Il est aussi bien connu, dans les techniques d'aviation, que l'orientation topographique tridimensionnelle d'un avion ou d'une fusée peut être déterminée en utilisant les signaux de mesure d'un accéléromètre et d'un magnétomètre à trois axes sensibles. Ces signaux sont immédiatement utilisables quand l'avion vole à une vitesse constante et qu'il a une trajectoire régulière. Quand il y a des perturbations ou des accélérations soudaines, les signaux de l'accéléromètre et du magnétomètre perdent généralement leur intérêt dans cette détermination d'orientation.

C'est dans ce cadre très général que s'inscrivent le procédé décrit dans le brevet des Etats Unis n° 3 862 499 délivré à C. E. Isham et al, ainsi que celui de la présente invention selon le préambule de la revendication 1, qui vise à la détermination de paramètres représentatifs de l'orientation topographique du puits ét, bien que de façon facultative, à la détermination de la position prise par la sonde dans le puits.

Selon le procédé connu, la sonde est descendue dans le puits et stabilisée à une certaine profondeur. Les signaux d'un accéléromètre et d'un magnétomètre montés dans la sonde sont relevés alors que la sonde est fixe dans le puits en l'absence de toute perturbation. Ces signaux à composantes stationnaires sont combinés pour obtenir deux paramètres de direction du puits, à savoir l'angle de déviation, défini comme l'angle formé entre l'axe longitudinal du puits et la verticale, et l'azimut, défini comme l'angle formé entre deux plans verticaux dont l'une contient l'axe longitudinal du puits et l'autre la direction du nord. Puis la sonde est déplacée dans le puits et stabilisée à une autre profondeur. De nouveaux signaux sont produits lorsque la sonde est fixe, et sont combinés pour obtenir de nouvelles valeurs de l'angle de déviation et de l'azimut.

Ce procédé, en dépit de ce qu'il permit d'obtenir une précision satisfaisante sur les paramètres mesurés à chaque station de la sonde, présente plusieurs limitations, et notamment les deux inconvénients importants ci-dessous.

La premier, immédiat, est que la nécessité de stabiliser la sonde pour chaque mesure occasionne une augmentation préjudiciable de la durée de l'exploration du puits.

Le second est que l'orientation du puits entre deux mesures étant physiquement inobservable, toute variation de l'orientation, qui apparaît et disparaît entre deux mesures successives, augmente de façon critique l'erreur sur la localisation des points du puits situés au-dessous de cette variation d'orientation.

Dans ce contexte, la présente invention a pour but de proposer un procédé et un appareil pour la détermination de paramètres d'un puits qui soit plus rapide que le procédé connu précédemment décrit.

La présente invention a également pour but de proposer un procédé et un appareil permettant de déterminer physiquement des variations de l'orientation du puits en tout point d'une portion longitudinale explorée de ce puits.

Le procédé de l'invention selon la préambule de la revendication 1, est caractérisé en ce que les phases consistant à produire lesdits signaux d'accélération et de repérage et à déplacer la sonde sont simultanées et sensiblement continues, et en ce que ladite phase de détermination des paramètres de direction inclut une étape de stabilisation virtuelle par laquelle on élimine les effets du déplacement de la sonde, dans les composantes de l'un des signaux, constituant un signal à stabiliser, au moyen des composantes de l'autre signal, constituant un signal stabilisateur, et une opération intermédiaire de filtrage passe-bas portant au moins sur des composantes stabilisées dudit signal à stabiliser et par laquelle on élimine de ces composantes les variations de fréquence supérieure à la fréquence maximale des variations imputables à l'accélération de la pesanteur.

De préférence, ladite phase de détermination des paramètres de direction comprend en outre une étape préliminaire à ladite étape de stabilisation virtuelle, comportant une opération de préfiltrage des composantes du signal d'accélération, par laquelle on atténue sensiblement, dans ces composantes, les variations de signal présentant une fréquence supérieure à la plus grande fréquence possible du mouvement de rotation de la sonde autour de son axe longitudinal.

De façon simple, on utilise respectivement, pour produire lesdits signaux d'accélération et de repérage, un accéléromètre et un indicateur de direction, cet accéléromètre et cet indicateur de direction ayant chacun un premier et un second axe sensibles transversaux, perpendiculaires entre eux et à l'axe longitudinal de la sonde, et un troisième axe sensible, de direction longitudinale et confondu avec l'axe de la sonde, lesdits signaux comprenant chacun deux composantes axiales transversales et une composante axiale longitudinale et ledit indicateur de direction étant par exemple un magnétomètre donnant dans le repère de ses trois axes sensibles la direction du vecteur de champ magnétique terrestre.

L'étape préliminaire de la phase de détermination des paramètres de direction comprend la détermination d'une composante diagonale transversale du signal stabilisateur à partir des composantes axiales transversales de ce signal et l'élimination des effets de rotation, au moyen des composantes axiales et diagonale transversales de ce même signal, dans les composants axiales transversales du signal à stabiliser pour en obtenir des composantes stabilisées en rotation, correspondant à une position de référence de la sonde autour de son axe longitudinal.

L'étape préliminaire comprend les opérations consistant à: déterminer une composante diagonale transversale du signal de repérage à partir des composantes axiales transversales de ce signal; déterminer à partir de cette composante diagonale transversale et de la composante axiale longitudinale de ce même signal de repérage le signe de la différence entre un premier angle, formé entre ledit vecteur de direction fixe et l'axe longitudinal de la sonde, et un angle limite de valeur prédéterminée; définir les signaux stabilisateur et à stabiliser, respectivement par les signaux de repérage et d'accélération lorsque le signe de ladite différence est positif, et par les signaux d'accélération et de repérage lorsque ce signe est négatif; et déterminer une composante diagonale transversale du signal stabilisateur à partir des ses composantes axiales transversales lorsque ce signal stabilisateur est défini par ledit signal d'accélération.

Lorsque le signe de la différence déterminé au cours de ladite étape préliminaire est positif, ladite étape finale comprend une opération de réintroduction des effets de rotation de la sonde, fournissant à partir de deux composantes axiales transversales stabilisées du signal d'accélération et des composantes transversales diagonale et axiales du signal de repérage, deux composantes aixales transversales du signal d'accélération qui ne sont à nouveau plus stabilisées par rapport à ladite position de référence de la sonde autour de son axe longitudinal.

Dans ces conditions courantes d'exploration du puits, il est avantageux que le filtrage passe-bas élimine, par une atténuation croissante rapidement à partir de 3dB, les variations de signal présentant une fréquence supérieure à 8.10-^{Z} Hz et que lé préfiltrage consiste en une atténuation, croissante à partir de 3dB, des variations de signal présentant une fréquence supérieure à 2,5 Hz.

Un appareil, selon l'invention, est décrit dans la revendication 6.

Un mode particulier de réalisation de l'invention sera décrit ci-après, à titre indicatif et nullement limitatif, en référence ou dessin annexé, sur lequel,
-La figure 1 est une vue schématique représentant, en coupe un puits exploré par une sonde;
- La figure 2 est un diagramme fonctionnel (flow-chart) représentant les principales opérations de la phase de détermination de valeurs de paramètres dans le procédé de l'invention;
-Les figures 3a et 3b sont des représentations schématiques de circuits multifilaires pour la circulation et le traitement des composantes des signaux d'accélération et de repérage dans la phase de détermination des paramètres, et sur lesquelles chaque conducteur est assigné à une seule composante d'un des deux signaux; ces figures sont raccordées par les faisceaux de conducteurs 0₁ et Y'2%
-La figure 4 est un diagrame représentant les caractéristiques du filtre de préfiltrage;
-La figure 5 est un diagramme représentant les caractéristiques du filtre passe-bas.

Comme il a précédemment été indiqué, le procédé de l'invention vise à la détermination de différents paramètres, liés à l'orientation topographique prise par un puits 1 à une profondeur donnée.

A cette fin, on dispose d'une sonde allongée 2 que l'on descend initialement dans le puits 1 au moyen d'un câble 3 solidaire la sonde et enroulé sur un treuil 4.

Entre le treuil et le bord supérieur du puits, le câble passe sur une roue de mesure 5 reliée à un compteur 6 enregistrant les rotations de la roue 5. La profondeur à laquelle la sonde se trouve dans le puits, qui est évidemment fonction de la longueur de câble déroulée du treuil, peut de façon connue, être déduite de l'indication du compteur 6.

La sonde 2 comporte des arceaux de centrage 7 lui permettant de toujours adopter dans le puits une position dans laquelle son axe longitudinal 2 a est, sur la longueur de cette sonde au moins, sensiblement confondu avec l'axe longitudinal 1 a du puits, l'orientation de l'axe de la sonde s'assimilant ainsi à l'orientation du puits à la profondeur d'exploration.

A l'intérieur de la sonde logés un accéléromètre 8 et un magnétomètre 9 fermement solidaires de la sonde.

L'accéléromètre fournit un signal à trois composantes axiales dont les amplitudes représentent les longueurs des projections, sur trois axes sensibles respectifs, du vecteur associé à l'ensemble des accélérations que subit la sonde, et le magnétomètre fournit un signal à trois composantes axiales dont les amplitudes représentent les longueurs des projections, sur trois axes sensibles respectifs, du vecteur associé au champ magnétique traversant la sonde, c'est-à-dire en pratique au champ magnétique terrestre.

Toutefois, le magnétomètre 9 pourrait être remplacé par un gyroscope délivrant un signal à trois composantes constituant une information de repérage de la sonde par rapport à la direction caractéristique du gyroscope, ou par tout autre indicateur de direction, pourvu d'une part que la direction du vecteur représentée par le signal que fournirait cet indicateur soit fixe et connue et d'autre part qu'elle soit différente de la verticale.

Les axes sensibles de l'accéléromètre et du magnétomètre forment un trièdre rectangle fixe par rapport à la sonde, l'accéléromètre et le magnétomètre ayant un premier axe sensible dans la direction longitudinale de la sonde et deux axes sensibles transversaux.

La sonde ayant été descendue dans le puits à une profondeur connue est remontée à l'aide du treuil et du câble à une vitesse sensiblement constante tandis que l'accéléromètre et le magnétomètre produisent leurs signaux respectifs, qui sont transmis vers la surface par le câble 3, et récupérés en surface en corrélation avec le signal du compteur 6.

En raison notamment des irrégularités de la paroi du puits et de l'élasticité du câble 3, la sonde 2 est soumise à des accélérations qui, outre l'accélération de la pesanteur, comprennent l'accélération due au mouvement de la sonde 2 dans le puits. En effet, d'une part la sonde subit des mouvements transversaux et des chocs contre la paroi et d'autre part, en dépit du fait que le câble est réenroulé à vitesse sensiblement constante, la sonde avance dans la direction longitudinale par progressions saccadées en un mouvement dit de "yo-yo". En outre, la sonde subit généralement un mouvement supplémentaire de rotation autour de son axe longitudinal.

Si l'on peut considérer les composantes du signal de repérage, issu du magnétomètre, comme sensiblement indépendantes des mouvements brusques de la sonde, par contre les composantes du signal d'accélération, issu de l'accéléromètre, sont, dans une très large mesure, représentatives de ces mouvements parasites d'amplitude limitée, qui le perturbent de façon critique.

Aussi la phase de détermination des paramètes de direction du puits à partir des signaux de l'accéléromètre et du magnétomètre suppose-t-elle différentes étapes et opérations visant notamment à récupérer de ces signaux les informations qu'ils auraient directement fournies s'ils avaient été produits alors que la sonde était au repos etn'avait subi aucune rotation autour de son axe longitudinal.

Dans la description qui est faite ci-dessous de ces différentes étapes et opérations, les définitions suivantes seront utilisées:
-S désigne un signal quelconque de nature vectorielle, de composantes axiales Sₓ, Sᵥ et S_{z};
―S_{xy} désigne la norme partielle ou composante diagonale de ce signal; ;
―S_{xyz} désigne la norme: du signal S;
―S_{ξo} et S_{ξ} désignent une même composante axiale du signal S, respectivement avant et après une opération modifiant cette composante; ξo et ξ peuvent respectivement adopter les significations suivantes: xₒ et x; yₒ et y; zₒ et z; xₒyₒ et xy;
-Sc désigne une composante normée si
―^{γ}S et ^{µ}S désignent respectivement les signaux d'accélération et de repérage, de nature vectorielle, respectivement issus de l'accéléromètre et du magnétomètre et ayant les composantes axiales respectives ^{γ}Sₓ, ^{γ}S_{y}, ^{γ}S_{z} et ^{µ}Sₓ, ^{µ}S_{y} et ^{µ}S_{z};
―^{a}S et ^{P}S (a=actif; p=passif) désignent respectivement un signal stabilisateur et un signal à stabiliser, la nature de la stabilisation étant expliquée en détail ultérieurement.

En se référant à la figure 2, qui représente la phase de détermination des valeurs des paramètres, on voit que cette phase comprend une étape préliminaire ETO, une étape de stabilisation virtuelle ET1 comportant elle-même une opération D₁ ou D₂ d'élimination des effets de rotation, et une étape finale ET2 de combinaison des composantes traitées des signaux ^{γ}S et ^{µ}S, l'étape ET1 et l'étape finale ET2 étant séparées par une opération intermédiaire OIF de filtrage passe-bas F₂ 13 ou F₂ 47.

L'étape préliminaire ETO comprend, outre d'éventuelles opérations 1 13 et 1 46 d'inversion du signe des composantes des signaux ^{γ}S et ^{µ}S, des opérations de préfiltrage F₁ du signal ^{γ}S, de retard R₁ du signal ^{µ}S, de normation N₁ du signal ^{µ}S, de choix avec test "T=0?" et, éventuellement de normation N₃ du signal ^{γ}S.

Les opérations 13 et 46 consistent à changer le signe des composantes des signaux ^{γ}S et ^{µ}S et ne sont nécessaires que lorsque l'étape ETO porte sur les signaux directement fournis par l'accéléromètre et le magnétomètre comme représentatifs de vecteurs de directions opposées à celles des vecteurs d'accélération d'une part et de champ magnétique terrestre d'autre part.

Les opérations de préfiltrage F, et de retard R, seront expliquées en détail ultérieurement.

Outre l'obtention de composantes préfiltrées du signal d'accélération, l'étape préliminaire ETO a deux finalités essentielles. En effet, comme cela a été précédemment mentionné, les composantes des signaux d'accélération et de repérage sont généralement porteuses d'une information provenant d'un phénomène parasite, à savoir la rotation de la sonde autour de son axe. Pour éliminer les effets de cette rotation sur les valeurs des composantes axiales transversales de l'un des signaux ci-après dénommé "signal à stabiliser", on a recours, dans l'étape ultérieure de stabilisation virtuelle ET1, à l'utilisation des composantes axiales transversales et d'une composante transversale, dite diagonale, de l'autre signal, ci-après dénommé "signal stabilisateur". Or, suivant l'orientation topographique de l'axe longitudinal de la sonde, il peut être préférable, soit d'utiliser les composantes du signal du magnétomètre pour corriger les composantes du signal de l'accéléromètre, soit, inversement, d'utiliser les composantes du signal de l'accéléromètre pour corriger les composantes du signal du magnétomètre. L'étape préliminaire ETO apparaît donc avoir notamment pour fonction d'une part de permettre de déterminer lequel des deux signaux ^{γ}S et ^{µ}S doit jouer le rôle de signal à stabiliser ^{p}S, l'autre signal devant évidemment jouer le rôle de signal stabilisateur ^{a}S, et d'autre part de fournir, pour les besoins de l'étape de stabilisation virtuelle ET1, la composante transversale diagonale du signal stabilisateur, c'est-à-dire ^{a}S_{xy} selon la notation précédemment introduite.

L'opération de détermination de ^{a}S_{xy}, est incluse dans le bloc N₃ ou dans le bloc N, selon, respectivement, que le rôle de ^{a}S est tenu par le signal ^{γ}S ou par le signal ^{µ}S. Cependant, comme le choix avec test "T₁=0 ?" suppose, ainsi qu'il apparaîtra ci-dessous, l'utilisation de la composante diagonale de l'un des deux signaux, et très préférablement de ^{µ}S, on détermine d'abord ^{µ}S_{xy} au cours de l'opération N₁, on utilise ensuite ^{µ}S_{xy} pour conduire le test "T₁=0 ?" qui permet de décider lequel des deux signaux doit jouer le rôle de signal stabilisateur ^{a}S et détermine ^{a}S_{xy}=^{γ}S_{xy} au cours de l'opération N₃ si le test "T₁=0 ?" a conduit à assigner à ^{γ}S le rôle de signal stabilisateur ^{a}S.

La description détaillée des différentes opérations de toute la phase de détermination des paramètres se réfère généralement ci-après aux figures 3a et 3b sur lesquelles sont représentées des lignes de circulation matérielle ou virtuelle d'information, affectées chacune, contrairement au cas de la figure 2, à une seule composante ou norme de signal.

Aux blocks I 13, I 46; F₁; R₁, R₂.14, R₂.59; F₂.13 et F₂.47 de la figure 2 correspondent respectivement les inverseurs I₁ à I₁₃ et I₄ à I₆, les filtres de préfiltrage F₁.1 à F₁.3, les cellules-tampons R₁.1 à R₁.5, R₂.1 à R₂.4 et R₂.5 à R₂.9 et les filtres F₂.1 à F₂.3 et F₂.4 à F₂.7 des figures 3a et 3b.

Les blocs N₁ à N₄, D₁ et D₂, E₁, DEV 1, DEV 2, RB 1 et RB 3 AZI1.1 et AZI1.2, AZIM1 et AZIM3 sont à considérer comme des opérations sur la figure 2, et comme des générateurs de fonctions, propres à effectuer ces opérations, sur les figures 3a et 3b.

Sur les figures 3a et 3b, les notations des composantes des signaux ne tiennent pas compte, pour des raisons de simplification, de ce que ces composantes gardent évidement, à tous les niveaux, la mémoire des traitements qui leur ont été appliqués dans les blocs qu'elles ont traversés antérieurement.

Les composantes axiales ^{γ}Sₓₒ, ^{γ}S_{yo}, ^{γ}S_{zo} et ^{µ}Sₓₒ, ^{µ}S_{yo}, et ^{µ}S_{zo} de sortie de l'accéléromètre et du magnétomètre, disponibles au début de la phase de détermination des valeurs de paramètres, peuvent être considérées comme ayant chacune sur chacun des intervalles de temps élémentaires Δt, une amplitude constante.

Les composantes axiales du magnétomètre, de signe éventuellement corrigé par les inverseurs I₄, I₅ et I₆, sont appliquées au générateur de fonction N₁, qui délivre à sa sortie la norme ^{µ}S_{xyz}, les composantes axiales normées ^{µ}Sₓ=^{µ}Sₓₒ/^{µ}S_{xtz}, ^{µ}S_{y}=^{µ}S_{yo}/^{µ}S_{xyz}, ^{µ}Sz=^{µ}Szo/^{µ}S_{xyz} et la composante diagonale transversale normée

Les composantes axiales de l'accéléromètre, de signe éventuellement corrigé par les inverseurs I₁, I₂ et I₃, sont appliquées aux filtres de préfiltrage identiques F₁.1 à F₁.3.

Si_{ξo} représente xₒ, yₒ ou zₒ pour une composante avant filtrage, si ξ représente x, y, z pour une composante après filtrage, si k et I représentent des nombres entiers et si ^{γ}S_{ξ.iΔt} représente l'amplitude de la composante ξ du signal ^{γ}S au cours du j^{ieme} intervalle de temps Δt, le caractéristique des filtres F₁.1 à F₁.3 est de délivrer pour I, un signal de sortie tel que: avec aₖ=0,54-0,46 cos

La caractéristique de ces filtres F, est représentée sur la figure 4 qui porte, en abscisse, la fréquence et, en ordonnée l'atténuation, dans le cas où la valeur de chaque composante du signal ^{γ}S de l'accéléromètre est échantillonnée toutes les 8,3 millisecondes (At=8,3 ms). De nouvelles composantes filtrées apparaissent donc tous les 15.5 Δt, soit environ toutes les 1/7,5 secondes. Le rôle des filtres F, est d'atténuer très sensiblement, dans les composantes filtrées, les variations de signal présentant une fréquence supérieure à la fréquence maximale possible du mouvement de rotation de la sonde autour de son axe. On voit sur la figure 4 que les fréquences supérieures à 2,5 Hz subissent une atténuation supérieure à 3 dB.

Comme l'apparition de la composante filtrée ^{γ}S_{ξ,15.51Δt} suppose l'apparition antérieure de la composante nonfiltrée ^{γ}S_{ξo,(15.5)(1+1)Δt} le signal de sortie du filtre F₁ présente un certain retard par rapport au signal d'entrée. Comme il convient évidemment d'utiliser ensemble les composantes des signaux de l'accéléromètre et du magnétomètre relatives à une même profondeur instantanée de la sonde dans le puits, les composantes ^{µ}Sₓ, ^{µ}S_{Y}, ^{µ}S_{z}, ^{µ}S_{xy} et la norme ^{µ}S_{xyz} du signal de repérage, issu du magnétomètre, subissent dans les cellules R₁.1 à R₁.5 un retard équivalent à celui que provoque le filtrage F, sur les composantes du signal d'accélération.

Le diviseur DV, auquel sont appliquées ensuite les composantes ^{µ}S_{z} et ^{µ}S_{xy}, effectue le rapport ^{µ}S_{xy}/^{µ}S_{z}, qui représente la tangente de l'angle a formé entre la direction du vecteur de champ magnétique terrestre et celle de l'axe de la sonde. L'information ^{µ}S_{xy}/^{µ}S_{z}est ensuite appliquée au comparateur COMP 1 qui la compare à une limite de valeur prédéterminée L₁. Si la quantité est positive ou nulle, la sortie du comparateur COMP 1 se met dans l'état T,=0 (cas général), et, si u est négatif, dans l'état T₁=1 (cas particulier, le moins fréquent), T₁ étant par exemple défini par la fonction explicite T₁=1-INT 2 ^{u-|u|} où "INT" désigne la fonction "partie entière de". Ainsi, pour la valeur, généralement appropriée, de 5.10⁻² pour L1, la sortie T₁ du comparateur COMP 1 sera désactivée si l'angle est supérieur ou égal à 3° (cas général).

L'état T, de la sortie du comparateur COMP 1 permet d'opérer un aiguillage, symboliquement réalisé par deux relais MT̅₁ et MT₁. Le relais MT, ferme ses contacts lorsque T₁=1―T₁ est égal à 1 et le relais MT₁ ferme ses contacts lorsque T₁ est égal à 1. Lorsque T₁ est nul, (cas général), c'est-à-dire Iorsque T̅₁ est égal à 1 (fig. 3a) le signal ^{µ}S du magnétomètre est utilisé comme signal stabilisateur ^{a}S et le signal ^{γ}S de l'accéléromètre comme signal à stabiliser ^{p}S, ce qui signifie que le signal du magnétomètre est utilisé pour corriger le signal de l'accéléromètre des effets de rotation de la sonde. Inversement lorsque T₁ est égal à 1 (cas particulier), c'est-à-dire lorsque T₁ est nul, le signal stabilisateur ^{a}S est le signal ^{γ}S de l'accéléromètre, qui sert à corriger le signal ^{µ}S du magnétomètre, constituant le signal à stabiliser ^{p}S. _

De façon plus concise, les relais MT, et MT, réalisent la définition: pour les deux valeurs de T₁.

Dans le cas T₁=1 (cas particulier), les composantes ^{γ}Sₓₒ et ^{γ}S_{yo} provenant de F₁.1 et F₁.2 sont combinées en N₃ pour obtenir la composante transversale diagonale

L'étape ET1 de stabilisation virtuelle consiste essentiellement à corriger les composantes axiales transversales du signal à stabiliser, en éliminant dans ces composantes les effets de la rotation de la sonde, au moyen des composantes transversales diagonale et axiales du signal stabilisateur, dans les blocks D₁ ou D₂; pour des composantes ^{p}Sₓₒ, ^{p}S_{yo}, ^{a}Sₓ, ^{a}S_{y}, ^{a}S_{xy} d'entrée, D₁ et D₂ fournissent en sortie les nouvelles composantes ^{p}Sₓ et ^{P}S_{y} telles que: ^{P}Sₓₒ et ^{P}S_{γo} proviennent de F₁.1 et F₁.2 si T₁=0 (cas général) et de R₁.1 et R₁.2 si T₁=1 (cas particulier); aSₓ et ^{a}S_{y} proviennent de R₁.1 et R₁.2 si T₁=0 (cas général) et de F₁.1 et F₁.2 si T₁=1 (cas particulier); et ^{a}S_{xy} provient de N₁ par R₁.4 lorsque T₁=0 (cas général), et de N₃ lorsque T₁=₁ (cas particulier). Les composantes ^{P}Sₓ et ^{p}S_{y} stabilisées sont sensiblement celles qui auraient été obtenues en absence de rotation de la sonde autour de son axe longitudinal. Les composantes ^{p}Sₓ et ^{P}S_{y} provenant des blocks D₁ ou D₂, la composante axiale longitudinale ^{γ}S_{z} du signal de l'accéléromètre (définissant ^{P}S_{z} si T₁=0 et ^{a}S_{z} si T₁=1 et, si T₁=1 (cas particulier), la composante diagonale ^{γ}S_{xy}=^{a}S_{xy} du signal stabilisateur, subissent ensuite, dans les blocs F₂.1 à F₂.7 un filtrage passe-bas dont la caractéristique est donnée par: avec bₖ=0,54-0,46 cos

La caractéristique de ces filtres F₂ est représentée sur la figure 5 qui porte, en abscisse, la fréquence et en ordonnée, l'amplitude transmise, dans le cas où la valeur de chaque composante devant être filtrée est échantillonnée toutes les 1/7,5 seconds (At=1/7,5 s). De nouvelles composantes filtrées apparaissent donc tous les 31.5At, soit environ toutes les 4.2 secondes.

Le rôle des filtres F₂ est d'éliminer, des composantes filtrées, les variations de l'amplitude présentant une fréquence supérieure à la fréquence maximale des variations d'amplitude qui sont imputables à l'accélération de la pesanteur et qui dérivent essentiellement des variations de l'angle formé entre la verticale et l'axe longitudinal de la sonde. On voit sur la figure 5 que les fréquences supérieures à 8.10-² Hz subissent une atténuation supérieure à 3 dB et très rapidement croissante.

Comme l'apparition d'une composante filtrée S_{ξ,(31.5)lΔt} suppose l'apparition antérieure de la composante non filtrée S_{ξo,(31.5)(I+1)Δt} les composantes à la sortie des filtres F2.1· à F2.7 subissent un retard de 31.5 Δt. Pour éliminer les incidences de ce retard, les composantes non filtrées subissent des retards équivalents dans les cellules tampons R₂.1 à R2.9.

Après le filtrage passe-bas, les composantes du signal de l'accéléromètre sont normées. Lorsque T₁=0 (cas général), les composantes de ^{γ}S=^{p}S sont normées en N₂, qui fournit la norme ^{γ}S_{xyz}=^{p}S_{xyz} et les composantes normées diagonale ^{γ}S_{xy}=^{p}S_{xy} et axiales ^{γ}Sₓ=^{p}Sₓ, ^{γ}S_{y}=^{p}S_{y} et ^{γ}S_{z}=^{p}S₂. Lorsque T₁=1 (cas particulier), les composantes de ^{γ}S=^{a}S sont normées en N₄, qui fournit la norme ^{γ}S_{xyz}=^{a}S_{xyz} et les composantes normées longitudinale ^{γ}S_{z}=^{a}S_{z} et diagonale ^{γ}S_{xy}=^{a}S_{xy}.

En outre, lorsque T₁=0 (cas général), de nouvelles composantes transversales ^{γ}Sₓ=^{p}Sₓ et ^{γ}S_{y}=^{p}S_{y} du signal de l'accéléromètre sont obtenues dans E₁, à la sortie de N₂, en utilisant les composantes transversales ^{a}Sₓ=^{µ}Sₓ, ^{a}S_{y}=^{µ}S_{y} et ^{a}S_{xy}=µ^{S}_{xy}, du signal de repérage issu du magnétomètre. Cette opération E₁ constitute l'opération inverse de l'opération D₁ précédemment mentionnée et a pour effet de réintroduire, dans les composantes du signal de l'accéléromètre, l'information relative à la rotation de la sonde autour de son axe longitudinal.

Si ^{γ}Sₓₒ et ^{γ}S_{yo} sont les composantes de ^{γ}S à la sortie de N₂ et ^{µ}Sₓ, ^{µ}S_{y}, ^{µ}S_{xy} les composantes transversales de ^{µ}S à la sortie de R₂.1, R₂.2 et R₂.4, les nouvelles composantes de ^{γ}S à la sortie de E₁ sont:

II convient ici de faire remarquer que ces composantes ^{γ}Sₓ et ^{γ}S_{y} ne sont pas du tout identiques ni proportionnelles aux composantes du signal de sortie de l'accéléromètre. Si, en effet, ces nouvelles composantes ^{γ}Sₓ et ^{γ}S_{y} contiennent à nouveau l'information relative à la rotation de la sonde autour de son axe longitudinal par rapport à une position de référence, par contre elles sont débarassées des informations perturbatrices provenant des chocs de la sonde contre la paroi du puits.

L'étape finale ET2 de combinaison des composantes des signaux d'accélération et de repérage aboutit, par différentes opérations décrites ci-après, à la détermination de différents paramètres représentatifs de l'orientation topographique du puits et de la position de la sonde dans le puits par rapport à une position de référence correspondant à un calage de la sonde pour les mouvements de rotation autour de son axe longitudinal.

Les composantes transversale diagonale ^{γ}S_{xy} et longitudinale ^{γ}S_{z} du signal de l'accéléromètre, normées en N₂ ou en N₄, sont combinées pour obtenir la valeur d'un premier paramètre, DEV, représentant l'angle β formé entre la verticale et l'axe longitudinal de la sonde.

Si T₁=0 (cas général), le paramètre DEV est obtenu en DEV 1 qui fournit l'information de même nom DEV 1, et si T₁=1, DEV est obtenu en DEV 2, fournissant l'information DEV 2. Les générateurs de fonctions DEV 1 et DEV 2 sont identiques et fournissent l'information définie par

Dans le cas T₁=0 (cas général), l'information DEV 1 est, dans le comparateur COMP 2, comparée à un angle L2 de valeur prédéterminée, par exemple égale à 0.5°; en fonction du résultat de cette comparaison, on multiplie par 0 ou 1 la valeur de deux autres informations RB 1 et AZIM 1, qui seront définies ultérieurement. Ceci est, de façon schématique, représenté par la possibilité, pour le comparateur COMP 2, de commander deux relais MT₂.1 et MT₂.2 fermés ou commutés à la masse. Le comparateur COMP 2 et les relais MT₂.1 et MT₂.2 sont équivalents à un test "T₂=0 ?" dans lequel T₂ est une fonction à valeur 1 si l'angle v défin par v=DEV 1-L2 est positif ou nul et à valeur nulle si v est négatif. La fonction T₂ peut par exemple prendre la forme explicite: T_{S}=INT 2 ^{v-|vl} où INT désigne la fonction "partie entière de". Pour définir les informations RB1 et AZIM 1, précédemment évoquées, il est avantageux de définir deux fonctions, H et J, de deux variables N et D, telles que: et Autrement dit J(N,D) est égal à: si D est négatif, et à si D est positif, 2π étant ajoutés si est négatif.

Les deux composantes transversales axiales du signal à stabiliser ^{P}Sₓ, ^{p}S_{y}, débarassées des effets de rotation de la sonde et filtrées, provenant de N₂ lorsque T₁=0 (cas général) et de F₂.6 et F₂.7 lorsque T₁=1, la composante longitudinale normée ^{P}S_{z} de ce même signal, provenant de N₂ lorsque T₁=0 (cas général) et de R₂.9 lorsque T₁=1, et les composantes diagonale et longitudinale ^{a}S_{xy} et ^{a}S_{z} du vecteur stabilisateur, provenant de R₂.4 et R₂.3 lorsque T₁=0 (cas général) et de N₄ lorsque T₁=1, sont combinées pour obtenir la valeur d'un second paramètre, AZIM, représentant l'angle ξ formé entre la trace horizontale du plane vertical passant par l'axe longitudinal de la sonde et la projection horizontale du vecteur de champ magnétique terrestre.

Pour T₁=0 (cas général), le bloc AZIM 1 réalise la fonction élaborant l'information de même nom, AZIM 1 précédemment évoquée et définie par:
AZIM 1=J(N,D) avec
Après le test "T₂=0 ?", l'information AZIM 1 devient AZIM 2 telle que AZIM 2=T₂.AZIM 1. Pour T₁=1, le bloc AZIM 3 réalise la fonction élaborant l'information AZIM 3, définie par: AZIM 3=J(N,D) avec Le paramètre AZIM est donc égal à AZIM 2 si T₁=0 (cas général) et à AZIM 3 si T₁=1.

Les trois composantes axiales ^{γ}Sₓ, ^{γ}S_{y} et ^{γ}S_{z} du signal de l'accéléromètre; contenant les effets de rotation de la sonde, c'est-à-dire provenant, lorsque T₁=O (cas général) de F₁ en ce que concerne ^{γ}Sₓ et ^{γ}S_{y} et de N₂ pour ^{γ}S_{z}, et, lorsque T₁=1, de R₂.5 et R₂.6 en ce qui concerne ^{γ}Sₓ et ^{γ}S_{y}, et dé N₄ pour ^{γ}S_{z}, et les trois composantes axiales ^{µ}Sₓ, ^{µ}S_{y} et ^{µ}S_{z} du signal du magnétomètre, contenant également les effets de rotation de la sonde, c'est-à-dire provenant, lorsque T₁=0 (cas général), de R₂.1, R₂.2 et R₂.3 et, lorsque T₁=1, de R₂.7, R₂:8 et R₂.9, sont combinées pour obtenir la valeur d'un troisième paramètre, AZI 1, représentant l'angle δ formé entre la projection horizontale du vecteur de champ magnétique terrestre et la projection horizontale d'un vecteur perpendiculaire à l'axe longitudinal de la sonde et joignant cet axe à un point fixe P de la sonde, distant de ce même axe. Cette combinaison est faite, lorsque T₁=0 (cas général) par AZI1.1 qui fournit l'information AZI1.1 telle que AZI1.1=J(N,D) avec et Lorsque T₁=1, la combinaison des six composantes axiales des signaux est réalisée par AZI1.2, de la même façon, c'est-à-dire avec les mêmes espressions pour N et D. Le paramètre AZI 1 est donc égal à AZI1.1 si T₁=0 et à AZI1.2 si T₁=1.

Les deux composantes axiales transversales ^{γ}Sₓ et ^{γ}S_{y} du signal de l'accéléromètre, contenant les effets de rotation de la. sonde, c'est-à-dire provenant de E1 lorsque T₁=0 (cas général) et de R₂.5 et R₂.6 lorsque T₁=1, sont combinées respectivement en RB1 et RB3 pour obtenir la valeur d'un quatrième paramètre, RB, représentant l'angle maximal θ, ou angle dièdre, formé entre un plan vertical contenant l'axe longitudinal de la sonde et un plan contenant l'axe de la sonde et passant par le point fixe P de celle-ci. Les informations RB1 et RB3 s'expriment par la mème combinaison de composantes, à savoir J(N,D) avec N=^{γ}S_{y} et D=―^{γ}Sₓ. Après le test "T₂=0 ?", l'information RB1 devient RB2 telle que RB2=T₂.RB 1. Le paramètre RB est donc égal à RB₂ si T₁=0 et à RB3 si T₁=1.

Sur la figure 3b, le relais à doubles contacts T₁T₁, commandé par le comparateur COMP 1, représente de façon schématique le raccordement de la phase de détermination de la valeur des paramètres à une opération d'affichage AFF de ces paramètres. Ainsi ce relais T,T, permet d'obtenir, à la fin la phase de détermination, les paramètres DEV, AZIM, AZI1 et RB qui, sous une forme explicite, s'expriment par:

Il est toutefois possible et éventuellment avantageux, de déterminer au cours de l'étape finale ET2, la valeur d'autres paramètres tels qu Sin i, i étant l'angle d'inclinaison du vecteur de champ magnétique terrestre. Cette possibilité est illustrée sur la figure 3b (cas T₁=1 ). Le paramètre Sin i est donné par:

D'autre part, l'affichage de grandeurs telles que la norme ^{µ}S_{xyz} du signal du magnétomètre, et la norme ^{γ}S_{xyz} du signal de l'accéléromètre, après filtrage passe-bas, permet d'exercer un contrôle sur le signification réelle des valeurs obtenues pour les différents paramètres.

Comme il est dit précédemment, la valeur de L1 doit être choisie assez faible. de préférence inférieure ou égale à 5.10⁻² (5.10⁻²=tg 3°). En effet, le signal ^{γ}S de l'accéléromètre étant très perturbé par les accélérations subies par la sonde en raison de son mouvement, il est avantageux de restreindre au maximum l'utilisation du signal S de l'accéléromètre en tant que signal stabilisateur ^{a}S pour débarasser le signal de magnétomètre des effets de rotation de la sonde, donc de restreindre au maximum les cas T₁=1.

Bien que, dans le procédé de l'invention, la phase de détermination de la valeur des paramètres puisse, en utilisant les indications précédentes, être mise en oeuvre selon des modalités diverses, et par exemple au moyen d'un dispositif matériel conçu spécialement à cette fin et répondant au schéma des figures 3a et 3b, il est apparu que la voie la plus adaptée consistait à recourir à un traitement automatique de données au moyen d'un ordinateur. Dans une telle composante, les blocs des figures 2, 3a et 3b représentent des sous-programmes, à l'exception des comparateurs de la figure 3a qui représentent des tests, et des relais des figures 3a et 3b, qui représentent des branchements conditionnels.

## Revendications

1. Procédé de détermination d'au moins deux paramètres de direction (DEV, AZIM) d'un puits en fonction de la profondeur, comprenant les phases consistant à: produire un signal d'accélération (ys) à trois composantes représentant un ensemble d'accélérations subies par une sonde qui est déplacée dans le puits et détectées suivant trois axes de référence liés à cette sonde; produire un signal de repérage (µₛ) à trois composantes représentant un vecteur de direction fixe différente de la verticale, rapporté auxdits trois axes de référence; déterminer lesdits paramètres de direction par une combinaison des composantes desdits signaux, caractérisé en ce que les phases consistant à produire lesdits signaux d'accélération et de repérage et le déplacement de la sonde sont simultanées et sensiblement continues, et en ce que ladite phase de détermination des paramètres de direction inclut une étape de stabilisation virtuelle (ET1 ) par laquelle on élimine les effets du déplacement de la sonde dans les composantes de l'un desdits signaux, constituant un signal à stabiliser (pₛ), au moyen des composantes de l'autre signal, constituant un signal stabilisateur (aₛ), et une opération intermédiaire de filtrage passe-bas (OIF), portant au moins sur des composantes stabilisées dudit signal à stabiliser et par laquelle on élimine de ces composantes les variations de fréquence supérieure à la fréquence maximale des variations imputables à l'accélération de la pesanteur.

2. Procédé suivant la revendication 1, caractérisé en ce que ladite phase de détermination des paramètres de direction comprend en outre une étape préliminaire (ETO) à ladite étape de stabilisation virtuelle, comportant une opération de préfiltrage des composantes du signal d'accélération (yₛ), par laquelle on atténue sensiblement, dans ces composantes, les variations de signal présentant une fréquence supérieure à la plus grande fréquence possible du mouvement de rotation de la sonde autour de son axe longitudinal.

3. Procédé selon l'une des revendications 1 et 2, caractérisé en ce que, les signaux d'accélération (γₛ) et de repérage (µₛ) comprenant chacun deux composantes axiales transversales et une composante axiale longitudinale dans un système d'axes rapporté à l'axe longitudinal de la sonde, il est prévu, avant l'étape de stabilisation virtuelle (ET1), une étape préliminaire (ETO) dans laquelle on détermine une composante diagonale transversale du signal stabilisateur (aₛ) à partir des composantes axiales transversales de ce signal, et en ce qu'on élimine lesdits effets de rotation, au moyen des composantes axiales et diagonale transversales de ce même signal, dans les composantes axiales transversales du signal à stabiliser (pₛ), pour en obtenir des composantes stabilisées en rotation, correspondant à une position de référence de la sonde autour de son axe longitudinal.

4. Procédé suivant la revendication 3, caractérisé en ce que l'étape préliminaire (ETO) comprend les opérations consistant à: déterminer une composante diagonale transversale du signal de repérage (µₛ) à partir des composantes axiales transversales de ce signal; déterminer à partir de cette composante diagonale transversale et de la composante axiale longitudinale de ce même signal de repérage le signe de la différence entre un premier angle, formé entre ledit vecteur de direction fixe et l'axe longitudinal de la sonde, et un angle limite de valeur prédéterminée; définer les signaux stabilisateur (aₛ) et à stabiliser (pₛ), respectivement par les signaux de repérage (µₛ) et d'accélération (γₛ) lorsque le signe de ladite différence est positif, et par les signaux d'accélération et de repérage lorsque ce signe est négatif; et déterminer une composante diagonale transversale du signal stabilisateur à partir de ses composantes axiales transversales lorsque ce signal stabilisateur est défini par ledit signal d'accélération.

5. Procédé suivant la revendication 4, caractérisé en ce que, lorsque le signe de la différence déterminé au cours de ladite étape préliminaire (ETO) est positif, il est prévu après le filtrage intermédiaire, une opération de réintroduction des effets du déplacement de la sonde, fournissant, à partir des deux composantes axiales transversales stabilisées du signal d'accélération (yₛ) et des composantes transversales diagonale et axiales du signal de repérage (µₛ), deux composantes axiales transversales du signal d'accélération qui ne sont à nouveau plus stabilisées par rapport à ladite position de référence de la sonde.

6. Appareil pour la détermination d'au moins deux paramètres de direction (DEV,AZIM) d'un puits, comprenant:
-une sonde (2),
-un treuil (4) et un cable (3) pour effectuer le déplacement de la sonde dans le puits (1),
-des arceaux (7) pour centrer la sonde dans un puits,
-un accéléromètre (8) compris dans la sonde, pour produire des premiers signaux (yₛ) représentant les vecteurs d'accélération subie par la sonde quand la sonde est déplacée dans le puits,
-un magnétomètre (9) ou un gyroscope, compris dans la sonde, pour produire des seconds signaux (µₛ) représentant un vecteur de direction fixe différente de la verticale, et
-des moyens de traitement et de combinaison desdits premiers et seconds signaux pour déterminer lesdits paramètres de direction.
caractérisé en ce que lesdits moyens de traitement et de combinaison incluent des moyens (F₁, R₁, D₁, D₂, R_{Z}) pour débarrasser les premiers signaux des effets du déplacement de la sonde, par une combinaison des composantes des premiers et des seconds signaux, et des moyens de filtrage passe-bas (F₂) pour éliminer des composantes des premiers signaux ainsi traités les variations de fréquence supérieure à la fréquence maximale des variations imputables à l'accélération de la pesanteur.

## Patentansprüche

1. Verfahren zum Bestimmen mindestens zweier Richtungsparameter (DEV, AZIM) eines Borhlochs in Abhängigkeit von der Tiefe, umfassend die Phasen bestehend aus: Erzeugen eines Beschleunigungssignals (γₛ) mit drei Komponenten, repräsentierend eine Gesamtheit von Beschleunigungen, denen eine Sonde unterworfen wird, welche in dem Börhloch verlagert wird und erfaßt längs drei mit dieser Sonde verbundenen Bezugsachsen, Erzeugen eines Rapportsignals (µₛ) mit drei Komponenten, repräsentierend einen festen, von der Vertikalen abweichenden Richtungsvektor, im Rapport mit den genannten drei Bezugsachsen, Bestimmen der Richtungsparameter durch eine Kombination der Komponenten der genannten Signale; dadurch gekennzeichnet,_ daß die. Phasen, in denen die Beschleunigungs- und Rapportsignale erzeugt werden und die Verlagerung der Sonde erfolgt, gleichzeitig und im wesentlichen kontinuierlich ablaufen und daß die genannte Phase der Bestimmung der Richtungsparameter einen virtuellen Stabilisationsschritt (ET1) umfaßt, durch den die Wirkungen der Verlagerung der Sonde in den Komponenten eines der genannten Signale eliminiert werden, wobei ein zu stabilisierendes Signal (Pₛ) gebildet wird mittels Komponenten des anderen Signals, wobei ein Stabilisiersignal (aₛ) gebildet wird und ein Zwischenschritt der Tiefpaßfilterung (OIF) vorgesehen ist, mit dem mindestens die stabilisierten Komponenten des genannten zu stabilisierenden Signals beeinflußt werden und wodurch diejenigen Komponenten der Frequenzveränderungen eliminiert: werden, die oberhalb der Maximalfrequenz der auf die Erdbeschleunigung zurückzuführenden Veränderungen liegen.

2. Verfahren nach Anspruch 1, dadurch gekennzeichnet, daß die genannte Phase der Bestimmung der Richtungsparameter ferner eine Vorausetappe (ETO) bezüglich des Schrittes der virtuellen Stabilisation umfaßt, umfassend eine Vorfilterung der Komponenten des Beschleunigungssignals (γₛ), wodurch man im wesentlichen in diesen Komponenten die Veränderungen des Signals dämpft, mit einer Frequenz oberhalb der höchstmöglichen Frequenz der Rotationsbewegung der Sonde um ihre Längsachse.

3. Verfahren nach einem der Ansprüche 1 und 2, dadurch gekennzeichnet, daß die Beschleunigungssignale (γₛ) und Rappörtsignale (µₛ) jeweils zwei transversale Axialkomponenten und eine axiale Longitudinalkomponente in einem System von Achsen umfassen im Rapport zur Längsachse der Sonde, daß vor dem Schritt der virtuellen Stabilisierung (ET1) eine Vorausetappe (ETO) vorgesehen ist, in welcher man eine diagonale Transversalkomponente des Stabilisatorssignals (aₛ) ausgehend von den axialen Transversalkomponenten dieses Signals bestimmt und daß man die genannten Wirkungen der Rotation eliminiert mittels der axialen und diagonalen Transversalkomponenten dieses selben Signals in den axialen Transversalkomponenten des zu stabilisierenden Signals (Pₛ), um daraus rotationsstabilisierte Komponenten zu gewinnen entsprechend einer Bezugsposition der Sonde um ihre Längsachse.

4. Verfahren nach Anspruch 3, dadurch gekennzeichnet, daß die Vorausetappe (ETO) Schritte umfaßt bestehend aus: Bestimmen einer diagonalen Transversalkomponente des Rapportsignals (µS), ausgehend von den axialen Transversalkomponenten dieses Signals, Bestimmen, ausgehend von dieser diagonalen Transversalkomponente und der axialen. Longitudinalkomponente dieses selben, des Vorzeichens der Differenz zwischen einem ersten Winkel, gebildet zwischen dem genannten festen Richtungsvektor und der Längsachse der Sonde und eines Grenzwinkels vorgegebener Größe, Definieren der Stabilisatorsignals (aₛ) und des zu stabilisierenden Signals (Pₛ) jeweils durch die Rapportsignale (µₛ) bzw. Beschleunigungssignale (γₛ), wenn des Vorzeichen der Differenz positiv ist und durch die Beschleunigungssignale bzw. Rapportsignale, wenn dieses Vorzeichen negative ist, und Bestimmen einer diagonalen Transversalkompanente des Stabilisatorsignals, ausgehend von seinen axialen Transversalkomponenten, wenn dieses Stabilisatorsignal durch das genannte Beschleunigungssignal definiert wird.

5. Verfahren nach Anspruch 4, dadurch gekennzeichnet, daß dann, wenn das Vorzeichen der Differenz, das während der genannten Vorausetappe (ETO) bestimmt wird, positiv ist, nach der Zwischenfilterung ein Schritt der Wiedereinführung der Wirkung der Verlagerung der Sonde vorgenommen wird, welcher ausgehend von den beiden stabilisierten axialenTransversalkomponenten des Beschleunigungssignals (γₛ) und der transversalen Diagonalkomponente und axialen Transversalkomponente des Rapportsignals (µₛ) zwei axiale Transversalkomponenten des Beschleunigungssignals geliefert werden, die nicht erneut relative zu der genannten Referenzposition der Sonde stabilisiert werden.

6. Vorrichtung zum Bestimmen von mindestens zwei Richtungsparametern (DEV, AZIM) eines Bohrlochs, umfassend:
-eine Sonde (2),
-eine- Winde (4) ein Kable (3) zum Bewirken der Verlagerung der Sonde im Borhloch (1),
-Bogenstützbügel (7) zum Zentrieren der Sonde in einem Bohrloch,
-ein Accelerometer in der Sonde zum Erzeugen erster Signale (_{Ps}), repräsentativ für die Vektoren der Beschleunigung, denen die Sonde bei der Verlagerung im Borhloch unterworfen wird,
-ein in der Sonde enthaltendes Magnetometer (9) oder Gyroskop zum Erzeugen zweiter Signale (,uₛ), die repräsentativ sind für einen festen, von der Vertikalen abweichenden Richtungsvektor, und
-Mittel zum Verarbeiten und Kombinieren der ersten und zweiten Signale zum Bestimmen der genannten Richtungsparameter.
dadurch gekennzeichnet, daß die Verarbeitungs, und Kombinationsmittel Mittel (F₁, R₁, D₁, D₂, R₂) umfassen zum Befreien der ersten Signale von Wirkungen der Verlagerung der Sonde durch eine Kombination von Komponenten der ersten und zweiten Signale sowie Tiefpaßfiltermittel (F₂) zum Eliminieren aus den so behandelten Komponenten der ersten Signale von Frequenzveränderungen, die oberhalb der Maximalfrequenz von auf der Erdbeschleunigung beruhenden Veränderungen liegen.

## Claims

1. A method of determining at least two direction parameters (DEV, AZIM) of a well as a function of depth, the method comprising the steps consisting in; producing a three-component acceleration signal (yₛ) representing a set of accelerations undergone by a sonde which is moved in the well, the accelerations being detected along three reference axes referred to the sonde; producing a three-component laying signal (µₛ) representing a vector of fixed direction which is different from the vertical and which is referred to the said three reference axes; and determining the said direction parameters by combining components of the said signals; the method being characterized in that the steps consisting in moving the sonde and in producing the said acceleration and laying signals are substantially simultaneous and continuous, and in that the said step of determining the direction parameters includes a virtual stabilization stage (ET1) in which the effects of sonde displacement are eliminated from the components of one of the said signals, constituting a signal to be stabilized (Pₛ), by means of the components of the other signal, constituting a stabilizing signal (as), and an intermediate low-pass filtering operation (OIF) applied to at least one of the stabilized components of the said signal to be stabilized, thereby eliminating from these components variations of frequency greater than the maximum frequency of variations attributable to acceleration due to gravity.

2. A method according to claim 1, characterized in that the said step of determining the direction parameters further comprises a stage (ETO) preliminary to the said virtual stabilization stage and including a prefiltering operation on the acceleration signal components (yₛ) thereby substantially attenuating in these components signal variations at a frequency higher than the highest possible frequency of sonde rotation movement about its longitudinal axis.

3. A method according to claim 1 or claim 2, charaterized in that since the acceleration (yₛ) and laying (µₛ) signals comprise two transverse axial components and one longitudinal component each in a system of axes referred to the longitudinal axis of the sonde, a preliminary stage (ETO) is provided before the virtual stabilization stage (ET1) in which a transverse diagonal component of the stabilizing signal (as) is determined from the transverse axial components of this signal, and in that the said rotation effects are eliminated from the transverse axial components of the signal to be stabilized (pₛ) by means of the transverse axial and diagonal components of the stabilizing signal, in order to obtain rotation-stabilized components corresponding to a reference position of the sonde about its longitudinal axis.

4. A method according to claim 3, characterized in that the preliminary stage (ETO) comprises the operations consisting in: determining a transverse diagonal component of the laying signal (µₛ) from the transverse axial components of this signal; determining from this transverse diagonal component and from the longitudinal axial component of this same laying signal the sign of the difference between a first angle formed between the said vector of fixed direction and the longitudinal axis of the sonde, and a limit angle of predetermined value; defining the stabilizing signals (as) and the signals to be stabilized (pₛ) respectively as the laying (µₛ) and the acceleration (γₛ) signals when the sign of the said difference is positive, and as the acceleration and the laying signals when this sign is negative; and determining a transverse diagonal component of the stabilizing signal from its transverse axial components when the stabilizing signal is defined as the said acceleration signal.

5. A method according to claim 4, characterized in that when the sign of the difference determined during the said preliminary stage (ETO) is positive, an operation is provided, after the intermediate filtering, to re-introduce the effects of sonde displacement, thereby supplying on the basis of the two stabilized transverse axial components of the acceleration signal (yₛ) and the diagonal and axial transverse components of the laying signal (µₛ), two transverse axial components of the acceleration signal which are again not stabilized relative to the said reference position of the sonde.

6. Apparatus for determining at least two direction parameters (DEV, AZIM) of a well, the apparatus comprising:
a sonde (2)
a winch (4) and a cable (3) for moving the sonde in the well (1);
bows (7) for centring the sonde in the well;
an accelerometer (8) included in the sonde to produce first signals (yₛ) representative of the acceleration vectors to which the sonde is subjected when the sonde is moved in the well;
a magnetometer (9) or a gyroscope, included in the sonde, for producing second signals (µₛ) representative of a vector of fixed direction different from the vertical; and
means for processing and combining the said first and second signals to determine the said direction parameters;
characterized in that the said means for processing and combining include means (F₁, R₁, D₁, D₂, R₂) for removing the effects of sonde movement from the first signals by combining components of the first and second signals, and low-pass filter means (F₂) for eliminating from the components of the first signals as thus processed variations of frequency greater than the maximum frequency of variation attributable to acceleration due to gravity.
